# FASCICULE DE BREVET EUROPEEN

(11) **EP 1 101 871 B1**
(45) Date de publication et mention de la délivrance du brevet: **24.03.2004**
(21) Numéro de dépôt: 00403239.7
(22) Date de dépôt: 20.11.2000
(51) Int. Cl.: E01D 2/04, E01D 15/133, E01D 101/30, E01D 101/26, E01D 19/12

(54) **Tablier de pont métallique et procédé de construction d'un pont comportant un tel tablier**
Brückenoberbau aus Stahl und Verfahren zur Herstellung einer diesen Oberbau enthaltenden Brücke
Steel bridge deck and method for the construction of a bridge with such a deck

(30) Priorité: 19.11.1999 FR 9914606
(43) Date de publication de la demande: 23.05.2001
(73) Titulaire: SOCIETE CIVILE DE BREVETS MATIERE, 15000 Aurillac (FR)
(72) Inventeur: Matiere, Philippe, 15800 Raulhac (FR)
(74) Mandataire: Michelet, Alain

(56) Documents cités:
- EP-A- 0 490 771
- DE-A- 2 600 662
- DE-B- 1 033 694
- DE-B- 2 812 531

## Description

L'invention s'applique, d'une façon générale, à la réalisation de ponts métalliques de portée moyenne, par exemple quelques dizaines de mètres, mais est spécialement adaptée à la construction de ponts provisoires à usage militaire ou bien à la reconstruction rapide d'un pont détruit.

Au cours d'opérations militaires, il est souvent nécessaire de réaliser des ouvrages de franchissement de rivières ou de vallées, ou bien de reconstruire rapidement des ponts détruits, au moins en partie.

Ces constructions provisoires sont confiées aux unités du génie. Pour les moyennes portées, de quelques dizaines de mètres, on dispose souvent de ponts provisoires constitués d'éléments préfabriqués faciles à mettre en place par une équipe de quelques hommes. Ce type de pont appelé, en France, pont "Bailey" comprend des éléments porteurs longitudinaux constitués de poutres à treillis légères et des éléments transversaux portant un platelage. Compte tenu du grand nombre de pièces élémentaires, la mise en place d'un pont Bailey est assez longue et le résultat n'est pas très esthétique mais cela n'a aucune importance dans le cas d'opérations militaires.

Cependant, les unités du génie sont, depuis un certain temps, amenées à opérer dans des régions ayant subi un état de guerre, pour la reconstruction des infrastructures, en particulier des ouvrages de franchissement, qui ont souvent été détruits. Souvent, seul le tablier a été coupé, les culées et les piles restant en place.

Pour rétablir rapidement les communications, il semble intéressant d'utiliser les éléments de ponts provisoires dont dispose l'armée du pays sollicité mais ces équipements ne sont souvent pas prévus en nombre suffisant. De plus, les ponts ainsi reconstruits sont destinés à rester en place pendant une longue période, jusqu'à reconstruction complète de l'ouvrage d'art et il n'est pas sans intérêt de soigner, autant que possible leur aspect extérieur.

Par ailleurs, les ponts du type "Bailey" ont été conçus il y a plusieurs dizaines d'années pour être mis en place à la main par quelques hommes. Or, les unités de génie sont, actuellement, équipées de moyens de levage dont la capacité peut aller couramment, par exemple jusqu'à 4 ou 5 tonnes, et il est donc intéressant de changer la conception des ponts provisoires en tenant compte des possibilités actuelles.

DE 2 812 531 A décrit un tablier conforme au préambule de la revendication 1.

L'invention a donc pour objet un nouveau tablier de pont qui, comme les ponts démontables connus précédemment, est constitué d'éléments préfabriqués assemblés sur le site mais dont la mise en place, à l'aide d'appareils de levage, peut être particulièrement rapide, un tel tablier pouvant, en outre, avoir une portée plus importante que les ponts provisoires connus jusqu'à présent.

D'autre part, le tablier de pont selon l'invention présente un aspect extérieur analogue à celui d'un pont construit de façon classique. Un pont provisoire selon l'invention pourra donc être facilement transformé en un ouvrage définitif.

D'ailleurs, en raison de ses multiples avantages, l'invention ne se limite pas à la réalisation de ponts provisoires mais peut avantageusement être appliquée à la réalisation de tout ouvrage de franchissement de moyenne portée.

L'invention s'applique donc, d'une façon générale, à la réalisation d'un tablier de pont métallique ayant au moins une travée reposant sur deux appuis, ledit tablier comprenant au moins deux poutres principales parallèles à une direction longitudinale du pont et reliées par une pluralité d'entretoises transversales écartées les unes des autres, et un platelage transversal reposant sur lesdites poutres principales longitudinales.

Conformément à l'invention, chaque poutre longitudinale est constituée par assemblage bout à bout d'une série d'éléments métalliques préfabriqués formés chacun d'un caisson creux tubulaire à section transversale polygonale ayant au moins une face supérieure plane, lesdits caissons ayant la même section et s'étendant chacun sur une longueur compatible avec les moyens de transport et de levage. De plus, les caissons de deux poutres adjacentes sont reliés deux à deux par une pluralité d'entretoises constituées chacune d'un tube métallique ayant deux extrémités munies chacune de moyens de fixation avec une face latérale d'un caisson et lesdites poutres sont reliées, à leur partie supérieure, par une pluralité d'éléments rigides de jonction transversales constituant au moins une partie du platelage et ayant deux extrémités fixées respectivement sur les faces supérieures planes des caissons des deux poutres.

Avantageusement, chaque caisson formant un élément de poutre longitudinale présente une section transversale quadrangulaire et, de préférence, trapézoïdale, ayant deux faces horizontales de largeurs différentes et deux faces latérales inclinées symétriquement par rapport à un plan médian vertical du caisson.

Dans un premier mode de réalisation de l'invention, les éléments de jonction transversale sont constitués d'une série de profilés écartés les uns des autres et s'étendent transversalement sur une longueur au moins égale à la distance entre deux poutres, lesdits profilés ayant chacun deux extrémités fixées respectivement sur les faces supérieures planes des caissons correspondant des deux poutres.

De préférence, les profilés de jonction sont écartés d'une distance constante correspondant à la largeur d'une traverse en bois placée entre deux profilés voisins et reposant sur les faces supérieures planes des caissons correspondants des deux poutres longitudinales, un platelage provisoire étant ainsi constitué d'une série de traverses posées l'une à côté de l'autre.

Selon une autre caractéristique avantageuse, le tablier comprend une série de panneaux ondulés s'étendant entre deux poutres longitudinales et reposant sur les faces supérieures des caissons correspondants desdites poutres, lesdits panneaux étant jointifs et constituant un coffrage perdu pour la coulée d'une dalle en béton formant le platelage du tablier.

Dans le cas où le platelage provisoire est constitué de traverses posées entre des profilés de jonction, il est possible, après retrait des traverses, de placer, entre les deux poutres, une série de panneaux ondulés s'emboîtant sur les profilés et constituant un coffrage perdu pour la coulée d'une dalle en béton formant le platelage définitif du tablier.

Avantageusement, la face supérieure plane de chaque caisson est munie de parties en saillie vers le haut, formant connecteurs, destinées à être noyées dans la dalle en béton coulée sur le coffrage perdu, pour la solidarisation de ladite dalle avec les poutres longitudinales.

Dans un autre mode de réalisation de l'invention, les éléments de jonction transversale sont constitués d'une série d'éléments de dalle en béton destinés à être posés jointivement, l'un à la suite de l'autre, sur au moins deux séries de caissons formant au moins deux poutres longitudinales, en recouvrant celles-ci, chaque élément de la dalle étant solidarisé, après la pose avec les caissons correspondants des deux poutres, de façon à former le platelage du tablier.

L'invention couvre également un certain nombre de caractéristiques avantageuses qui seront décrites plus en détail par la suite et qui font l'objet des sous-revendications.

Par ailleurs, l'invention couvre également les éléments préfabriqués pour la construction d'un tablier de pont et un nouveau procédé de construction d'une travée de pont comportant un tel tablier.

Mais l'invention sera mieux comprise par la description suivante de certains modes de réalisation particulièrement avantageux qui sont décrits à titre d'exemples non limitatifs et sont représentés sur les dessins annexés.
La figure 1 est une vue schématique générale, en perspective, d'un tablier de pont provisoire selon l'invention.
La figure 2 est une vue en coupe transversale du tablier.
La figure 3 est une vue de détail, en coupe transversale, d'un caisson, au niveau d'une entretoise.
La figure 4 est une vue de côté, selon la ligne IV, IV de la figure 3, de la liaison entre deux caissons successifs.
La figure 5 montre, en élévation, l'ensemble d'une poutre longitudinale d'un tablier de pont.
La figure 6 est une vue de dessus d'une dalle préfabriquée posée sur deux poutres longitudinales.
La figure 7 est une vue en coupe longitudinale de la jonction entre deux dalles adjacentes.
La figure 8 est une vue en perspective du montage d'une dalle d'about.
La figure 9 montre, en coupe longitudinale, la jonction entre une dalle d'about et l'extrémité d'une poutre longitudinale.
La figure 10 est une vue de détail, en coupe longitudinale, de la jonction entre deux travées successives, au niveau d'un appui.
La figure 11 est une vue schématique en perspective, d'un caisson pour la coulée d'une poutre d'appui transversale.
La figure 12 est une vue générale, en coupe transversale partielle, de l'ensemble d'une pile de pont.
La figure 13 est une vue en coupe selon XIII-XIII de la figure 12.
La figure 14 et la figure 15 illustrent deux étapes de construction d'un pont selon l'invention.

Sur la figure 1, on a représenté schématiquement, en perspective, quatre étapes de construction d'un tablier de pont comportant, dans l'exemple représenté, deux voies de circulation A et B et qui est représenté en coupe sur la figure 2. Chaque voie de circulation est supportée par deux poutres principales longitudinales 1, 1' qui sont constituées chacune d'une série de caissons tubulaires 10 fixés bout à bout par soudage ou boulonnage et reliés entre eux par des entretoises 2.

Comme le montre la figure 3, chaque caisson 10 présente une section quadrangulaire, de préférence trapézoïdale, comprenant une face plane supérieure 11, une face plane inférieure 12 et deux faces latérales 13a, 13b inclinées symétriquement par rapport au plan médian longitudinal P1 du caisson 10. De préférence, la grande base du trapèze est tournée vers le haut, la face supérieure 11 ayant une largeur supérieure à celle de la face inférieure 12. Les épaisseurs des tôles sont déterminées en fonction des efforts à supporter, la face inférieure 12 étant, normalement, plus épaisse que la face supérieure 11.

Comme on l'a indiqué, le tablier de pont représenté sur la figure 1 est spécialement adapté à la construction d'un pont provisoire, en particulier par une unité du génie militaire et est donc constitué entièrement d'éléments préfabriqués qui peuvent être réalisés à l'avance et apportés sur le site. Pour la construction d'une poutre porteuse, on disposera, donc, d'une série de caissons 10 susceptibles d'être assemblés bout à bout et d'entretoises 2 munies, à leurs extrémités, de moyens de fixation sur les faces latérales 13 des caissons, le nombre d'éléments étant fonction de la portée de la travée à réaliser et des dimensions des caissons qui sont déterminées en fonction des moyens de manutention dont on dispose.

D'une façon générale, la longueur (L) de chaque caisson 10 correspond aux possibilités de transport par la route et, normalement, convient également aux transports par voie ferrée, par air ou par mer. En effet, le lieu de construction étant, souvent, isolé, la dernière partie du transport se fera, généralement, par la route. En pratique, les caissons 10 auront une longueur ne dépassant pas 5 ou 6 mètres de façon à permettre leur transport sur remorque routière et leur manipulation sur le site par un engin de levage du type de ceux dont disposent actuellement les unités du génie et dont la puissance est généralement, de 4 ou 5 tonnes.

Cependant, pour permettre une adaptation immédiate aux conditions de construction, on disposera de préférence d'un stock d'éléments, en particulier de caissons 10 présentant au moins deux longueurs (L) différentes, par exemple 2,5 mètres et 5 mètres de façon à pouvoir réaliser, sur le site, des travées ayant des portées différentes.

De même, il sera avantageux de disposer de caissons réalisés à partir de tôles d'épaisseurs différentes en fonction des charges et surcharges qui dépendent de la nature du trafic. En particulier, si les caissons sont réalisés à l'avance il est intéressant de faire varier l'épaisseur (e) de la face inférieure 12 de façon à pouvoir choisir à l'avance des caissons susceptibles de résister aux charges appliquées, compte tenu de la portée de la travée à réaliser et de la position du caisson par rapport aux appuis.

Cependant, pour pouvoir assembler bout à bout les caissons, leurs dimensions extérieures, c'est-à-dire leur hauteur (H) et la largeur (11, 12) des faces, respectivement supérieure et inférieure, seront, normalement, les mêmes de telle sorte que, à l'assemblage, les parois se disposeront dans le prolongement l'une de l'autre, même si leur épaisseur, en particulier celle de la face inférieure, peut varier.

En pratique on pourra, par exemple, disposer de plusieurs gammes de caissons pour lesquels la hauteur (H) du caisson 10 pourra être, respectivement, de 600, 700, 800 et 900 mm. Pour chaque hauteur, on disposera de 3 ou 4 types de caissons pour lesquels, par exemple, l'épaisseur (e) de la face inférieure pourra varier de 20 à 75 mm. Ainsi, la première gamme de caissons ayant une hauteur de 600 mm permettra de réaliser des travées ayant une portée de 10 à 20 m alors que la dernière gamme, ayant une hauteur de 900 mm, permettra de réaliser des travées ayant une portée de 20 à 25 m.

Bien entendu, ces dimensions seront choisies de façon à optimiser les possibilités en utilisant un nombre de caissons aussi réduit que possible pour faire face à tous les cas de construction de ponts de portée moyenne, c'est-à-dire comprise, normalement, entre 10 et 30 mètres.

Il est à noter que la conception de la travée, en particulier le faible nombre d'éléments et leur simplicité, permet de les assembler de façon très simple, par exemple par boulonnage. De ce fait, il est possible de démonter le pont pour en récupérer les éléments, par exemple après reconstruction d'un pont définitif. De plus, une construction par boulonnage ou rivetage est plus facile à réaliser et ne nécessite pas un personnel aussi spécialisé que pour la soudure, ce qui est particulièrement avantageux pour des applications militaires.

L'assemblage des éléments sera réalisé de façon classique en construction métallique. Par exemple, dans l'exemple représenté sur la figure 3, chaque extrémité d'un tube entretoise 2 est munie, dans son plan médian, d'un plat de fixation 21 qui vient s'appliquer sur un gousset 22 fixé, dans un plan transversal, sur la face latérale 13 du caisson 17, le plat 21 et le gousset 22 étant munis d'orifices qui viennent en alignement pour la pose de boulons de fixation.

Comme le montre la figure 1, pour la réalisation d'une travée de pont provisoire selon l'invention, on va donc amener sur le site un certain nombre d'éléments de caissons préparés à l'avance et qui sont assemblés bout à bout pour former une poutre longitudinale 1, certains caissons pouvant avoir une longueur (L) différente de façon à réaliser une travée de longueur voulue.

Si la longueur de cette travée n'est pas trop importante et correspond aux possibilités de l'engin de levage dont on dispose, on peut assembler les caissons sur le sol de façon à constituer une poutre de longueur voulue et lever celle-ci en bloc pour la poser sur les appuis. Dans ce cas, on posera deux poutres longitudinales 1, 1' l'une à côté de l'autre, qui sont reliées ensuite par un certain nombre d'entretoises 2.

Il est à noter que la section en trapèze de la poutre diminue le risque de déversement et facilite donc la pose.

Mais on peut aussi pousser longitudinalement les poutres qui glissent ou roulent sur leurs semelles inférieures.

Ainsi, dans l'exemple représenté sur la figure 1, on réalise tout d'abord un premier élément de travée constitué de deux caissons 10, 10' reliés par deux entretoises, respectivement une entretoise centrale 2a et une entretoise d'extrémité 2b.

Ayant placé ce premier élément sur un chantier de lancement placé au niveau voulu, on fixe ensuite sur les extrémités des deux caissons 10, 10' les caissons suivants 10a, 10'a reliés par une entretoise 2c. On peut ainsi constituer progressivement les deux poutres longitudinales 1, 1' de la travée qui reposent, par exemple sur des rouleaux, par leurs faces inférieures 12 et sont poussées longitudinalement au fur et à mesure de la construction pour réaliser l'ensemble de la travée.

Comme on l'a indiqué, les éléments adjacents 10, 10a, peuvent être assemblés bout à bout par boulonnage, ce qui permet, par la suite, de démonter le tablier pour récupérer les éléments.

Cependant, il est plus avantageux d'utiliser le mode d'assemblage par précontrainte représenté sur les figures 3 et 4.

Dans ce cas, chaque caisson 10 formant un élément d'une poutre longitudinale est muni, à chaque extrémité, de quatre pièces massives 23 soudées, du côté extérieur, aux quatre angles du caisson dont les semelles 11 et 12 ont été prolongées latéralement. Ces pièces massives 23 sont percées chacune d'un alésage 24 de telle sorte que les pièces 23a, 23b placées, respectivement, aux extrémités en regard de deux poutres adjacentes 10a, 10b s'appliquent l'une sur l'autre, les alésages 24a, 24b étant alignés. On peut alors enfiler dans ces alésages alignés des barres de précontrainte à haute limite d'élasticité 25 qui sont mises sous tension et bloquées, par exemple, par des écrous de précontrainte 26.

Ainsi, il est possible de réaliser, par exemple sur la berge d'une rivière à traverser, deux poutres longitudinales 10, 10' qui sont mises en place entre deux appuis, par exemple au moyen d'une grue, par poussage ou lançage.

Cette première phase de montage I a été représentée schématiquement en bas à droite sur la figure 1.

On a ainsi constitué la structure porteuse d'une première voie de circulation A et il est possible, en cas de besoin, de construire, à côté de celle-ci, une seconde structure porteuse pour une seconde voie de circulation B.

Pour assurer la rigidité de chaque structure porteuse, les deux poutres 1, 1' sont ensuite solidarisées par des éléments de jonction tels que des profilés 3 ayant une longueur au moins un peu supérieure à la distance entre les deux poutres voisines 1, 1' et dont les extrémités sont fixées sur les faces supérieures 11, 11' de celles-ci.

Dans le cas de réalisation d'un pont provisoire, il est alors possible de poser entre les profilés 3 des poutres en bois 40, par exemple des traverses de chemin de fer, qui réalisent ainsi un platelage provisoire 4.

Cette phase II est représentée en haut à droite de la figure 1. On a ainsi pu réaliser rapidement et économiquement une travée de pont provisoire en utilisant simplement un engin de levage d'une puissance de quelques tonnes.

Cependant, selon un autre avantage de l'invention, le pont provisoire ainsi construit peut être très facilement transformé en un pont définitif.

A cet effet, après avoir retiré les traverses 40 formant le platelage 4, on recouvre l'espace entre deux poutres voisines 1, 1' d'une série de panneaux ondulés 31 placés l'un à la suite de l'autre, comme indiqué en phase III, en bas à gauche de la figure 1. Ces panneaux 31 sont munis d'ondulations transversales qui s'emboîtent dans les profilés de jonction 3 fixés sur les deux poutres 1, 1'. On constitue ainsi un coffrage perdu pour la coulée d'une dalle 41, dans une dernière phase de construction IV représentée en haut à gauche de la figure 1. Bien entendu, avant la coulée du béton, un ferraillage adéquat a été mis en place au-dessus du coffrage perdu 31.

Cependant, comme on l'a indiqué, l'invention ne se limite pas à la construction de ponts provisoires mais peut aussi être utilisée pour réaliser un pont métallique classique.

Dans ce cas, la structure porteuse constituée d'au moins deux poutres longitudinales 1, 1' reliées par des entretoises 2 est recouverte par un platelage en béton constitué de dalles préfabriquées qui sont solidarisées avec les faces supérieures des poutres longitudinales 1, 1' de façon à assurer la rigidité de la structure.

Comme précédemment, chaque poutre longitudinale 1, est constituée d'une série de caissons préfabriqués 10 fixés bout à bout, par exemple au moyen de barres de précontrainte, de la façon représentée sur la figure 4.

Ces caissons sont réalisés à l'avance et il est avantageux de disposer de plusieurs longueurs assemblés judicieusement en fonction de la distance entre appuis. Par exemple, dans le mode de réalisation représenté sur la figure 5, la poutre 1 est constituée, dans sa plus grande partie, de caissons 10a ayant une longueur, par exemple, de 3.50 mètres, et est complétée, par un certain nombre de caissons plus courts 10b, 10c ayant des longueurs de 2.5 mètres et 1 mètre. Des caissons d'about 10d, 10e sont placés aux deux extrémités.

Comme on l'a indiqué, les deux poutres longitudinales 1, 1' sont reliées par des entretoises 2. Cependant, comme les poutres sont solidarisées définitivement par des dalles en béton, le nombre d'entretoises peut être réduit et il peut être suffisant, par exemple, de placer simplement une entretoise à chaque extrémité de la travée et une ou deux entretoises dans la partie centrale.

Par ailleurs, il est intéressant de disposer de plusieurs types de caissons dans lesquels les épaisseurs des tôles, en particulier pour la semelle inférieure 12, peuvent varier en fonction du moment de flexion supporté qui dépend de la position du caisson dans la travée. Par exemple, comme le montre la figure 5, les caissons placés dans la partie centrale de la travée peuvent avoir une semelle inférieure 12 d'épaisseur plus grande que pour les caissons placés aux extrémités.

La figure 6 montre, en vue de dessus, une dalle 5 recouvrant deux poutres longitudinales 1, 1' qui est représentée en coupe transversale sur la figure 12. La dalle 5 comporte avantageusement une partie centrale 51 s'étendant entre les deux poutres 1, 1' et prolongée, de part et d'autre de celles-ci par deux parties latérales 52 sur lesquelles peuvent être montés des trottoirs 42.

La figure 7 est une vue de détail, en coupe selon la ligne I-I de la figure 6 de la liaison entre deux dalles adjacentes. Chaque dalle 5 est munie, sur ses côtés, d'évidements 53 s'étendant sur une partie de la hauteur de la dalle de façon à laisser une partie inférieure en forme de cloison 54 formant coffrage perdu. A la mise en place de deux dalles adjacentes, les cloisons 54a, 54b viennent au contact l'une de l'autre en limitant un espace rectangulaire constitué des parties évidées 53a, 53b dans lesquelles s'étendent des armatures en attente 55. Après la pose des éléments, on enfile des fers transversaux 56 dans les armatures 55, et l'ensemble est noyé dans du béton coulé dans l'espace 53a, 53b de façon à former une dalle continue.

D'autre part, chaque dalle 5 est munie, au niveau de chaque poutre 1, 1', d'au moins un évidement 6 qui s'étend sur toute la hauteur de la dalle 5 de façon à s'ouvrir sur une partie 14 de la face supérieure 11 de la poutre 1 sur laquelle ont été soudés une pluralité de goujons 61 formant connecteurs. De préférence, on dispose simplement de deux types de dalles, respectivement une dalle courante telle que 5 et une dalle d'about 5' placée à chaque extrémité de la travée et représentée sur la figure 8. Normalement, on dispose d'un seul type de dalle courante et la longueur (I) couverte par chaque dalle ne correspond pas nécessairement à la longueur (L) des caissons. Par conséquent, au moment de l'étude de la travée de pont à construire, on déterminera la localisation des zones 14 de chaque poutre 1 correspondant aux évidements 6 des dalles et les goujons 61 seront disposés sur chaque caisson élémentaire 10 en fonction de la position de celui-ci dans la travée.

Avantageusement, les cloisons inférieures 54 ménagées sur les côtés de chaque dalle 5 seront munies, au niveau de chaque poutre porteuse 1, d'échancrures 62, la zone correspondante de la face supérieure 11 de la poutre 1 étant munie de goujons connecteurs 61 de façon à assurer la solidarisation, avec la poutre, de deux dalles successives au niveau de leur jonction.

A son extrémité tournée vers la culée, chaque poutre 1 se termine par un caisson d'about 10d qui est recouvert d'une dalle d'about 5' représentée en perspective sur la figure 8. Cette dalle d'about est munie, sur son côté tourné vers la dalle adjacente, d'un évidement transversal 53 et, sur son côté tourné vers la culée, d'une poutre de raidissement 57, tournée vers le bas et formant acrotère. Au niveau du caisson 10d, la poutre 57 est munie d'un évidement 63 dans lequel s'étendent des goujons connecteurs 61, 64, soudés respectivement sur la face supérieure 11 du caisson 10d et sur deux faces latérales 14' ménagées à l'extrémité du caisson 10d. Ainsi, à l'aide de coffrages appropriés, il est possible de couler du béton dans l'évidement 63 pour compléter la poutre transversale 57 et assurer la solidarisation de l'élément de dalle 5a avec le caisson d'about 10d.

Dans l'exemple représenté sur les figures, le pont est constitué de deux travées reposant sur une pile 7 par l'intermédiaire d'une poutre transversale 8 constituant un appui intermédiaire.

Selon une autre caractéristique avantageuse de l'invention, chaque poutre d'appui intermédiaire 8 constitue un clavage de solidarisation entre les extrémités des deux travées, qui est réalisé à l'intérieur d'un caisson formant coffrage perdu et reposant sur la pile 7.

Ce caisson 80, représenté en perspective sur la figure 11, a la forme d'une auge ayant un fond 81, deux parois latérales 82 dans lesquelles sont ménagées des échancrures 83 dont le profil correspond à celui, en section transversale, d'une poutre longitudinale 1, et deux parois d'extrémité 86.

Ainsi, comme le montre la figure 10, les caissons d'extrémité 10e de deux poutres alignées 1a, 1b de deux travées successives, pénètrent par les échancrures 83, à l'intérieur du coffrage 80. Les deux extrémités des deux poutres 1a, 1b sont munies de goujons connecteurs 61, 65 soudés, respectivement, sur la face supérieure 11 du caisson 10e et sur un flasque 15 fixé à l'extrémité de celui-ci.

Les bords supérieurs, des deux faces latérales 82 du caisson 80 sont recouvert par les dalles 5a, 5b posées sur les extrémités des poutres 1a, 1b. On peut alors couler du béton 16 à l'intérieur du caisson et jusqu'au niveau supérieur des dalles, de façon à réaliser une poutre transversale 84 qui assure la solidarisation des deux travées et la continuité du platelage.

Cette poutre transversale 84 repose sur la pile 7 par des organes d'appui 71 qui peuvent être de tout type connu, par exemple des appuis lisses ou à rouleaux. De préférence, chaque appui 71 s'enfile, avec un faible jeu, dans une ouverture 85 de profil correspondant, ménagée dans le fond 81 du coffrage 80 de façon que l'appui se fasse directement sur le béton. Bien entendu, la poutre transversale 84 ainsi constituée peut être munie d'un ferraillage adéquat, en particulier dans sa partie inférieure, pour assurer la répartition de la charge sur les appuis 71 et dans sa partie supérieure, pour la jonction des dalles 5a, 5b.

Les figures 14 et 15 illustrent schématiquement la réalisation d'un pont selon l'invention reposant sur une pile 7 constituée de la façon représentée en détail sur les figures 12 et 13.

Dans l'exemple représenté, le pont constitue un ouvrage de franchissement au-dessus d'une autoroute à deux voies ménagées sur une plate-forme A. Après avoir préparé le terrain et réalisé cette plate-forme, on creuse tout d'abord, jusqu'au niveau voulu pour les fondations, une fouille B1 pour la pile centrale et deux fouilles B2 pour les culées. Si le sol est assez résistant, la fondation de la pile centrale peut être constituée simplement d'une semelle C1 et, éventuellement, d'un piédroit D en béton banché sur lequel on met en place des éléments préfabriqués 71 qui sont avantageusement constitués de caissons superposés, de la façon représentée sur les figures 12 et 13. Un ferraillage interne assure la solidarisation de l'ensemble avec le piédroit D jusqu'au niveau supérieur 73 de la pile 7.

De même, chaque culée pourra être constituée d'éléments superposés 74, reposant sur la semelle C2. Ces éléments 74 peuvent avoir, par exemple, une forme en U pour le maintien d'un remblai réalisé jusqu'au niveau voulu.

On met alors en place des appuis 71, 71', respectivement sur l'extrémité supérieure 73 de la pile 7, au niveau supérieur 73' de chaque culée 70.

La pile 7 est alors équipée de consoles 75 fixées de façon amovible et constituant un appui provisoire pour le caisson transversal 80 dont le fond est calé au niveau voulu sur les appuis 71.

Pendant ce temps, on a réalisé les quatre poutres porteuses 1 constituées chacune par assemblage de caissons longitudinaux 10 solidarisés, par exemple, par précontrainte.

Un engin de levage E, par exemple une grue mobile, circulant sur la plate-forme A met alors en place successivement les quatre poutres longitudinales 1, chaque poutre ayant une extrémité 10d qui repose sur l'appui 71' de la culée 70 et une extrémité opposée 10e qui s'engage dans une échancrure correspondante 83 du caisson transversal 80.

Comme indiqué sur la figure 15, au moyen de l'engin de levage E, on met en place les différentes dalles 5 constituant le platelage du pont et l'on peut alors couler le béton, d'une part dans le caisson 80 pour constituer la poutre transversale 8 d'appui sur la pile 7 et, d'autre part, dans chacun des joints transversaux 57 entre deux dalles successives.

On a réalisé ainsi un platelage continu qui peut avoir, en section transversale, le profil représenté sur la figure 12. Le pont peut alors être terminé par la mise en place de trottoirs 42, et d'une bordure préfabriquée 43 supportant un garde-corps.

On voit donc que, au moyen d'un petit nombre d'éléments métalliques préfabriqués, on peut réaliser rapidement et économiquement une travée de pont, soit pour une construction provisoire, de la façon représentée sur la figure 1, soit pour une construction définitive, le platelage pouvant également être constitué d'élément préfabriqués.

Mais l'invention ne se limite évidemment pas aux détails des modes de réalisation qui ont été décrits à titre de simples exemples et qui pourraient faire l'objet de variantes sans s'écarter du cadre de protection décrit par les revendications.

Par exemple, il est particulièrement avantageux de réaliser des caissons à section trapézoïdale, mais d'autres formes pourraient être envisagées.

Les signes de référence insérés après les caractéristiques techniques mentionnées dans les revendications, ont pour seul but de faciliter la compréhension de ces dernières et n'en limitent aucunement la portée.

## Revendications

1. Tablier pour un pont métallique ayant au moins une travée reposant sur deux appuis, ledit tablier comprenant au moins deux poutres principales (1, 1') parallèles à une direction longitudinale du pont et reliées par une pluralité d'entretoises transversales (2) écartées les unes des autres, et un platelage transversal (4) reposant sur lesdites poutres principales longitudinales (1, 1'),
**caractérisé par le fait que** chaque poutre longitudinale (1) est constituée par assemblage bout à bout d'une série d'éléments métalliques préfabriqués formés chacun d'un caisson creux tubulaire (10) à section transversale polygonale ayant au moins une face supérieure plane (11), lesdits caissons (10) ayant la même section et s'étendant chacun sur une longueur (L) compatible avec les moyens de transport et de levage, que les caissons (10, 10') de deux poutres voisines (1, 1') sont reliés deux à deux par une pluralité d'entretoises constituées chacune d'un tube métallique (2) ayant deux extrémités munies chacune de moyens (21) de fixation avec une face latérale (13) d'un caisson (10) et que lesdites poutres (1, 1') sont reliées, à leur partie supérieure, par une pluralité d'éléments rigides de jonction transversale (3) constituant au moins une partie du platelage (4) et ayant deux extrémités fixées respectivement sur les faces supérieures planes (11) des caissons (10, 10') des deux poutres (1, 1').

2. Tablier de pont selon la revendication 1, **caractérisé par le fait que** chaque caisson (10) formant un élément de poutre longitudinale (1) présente une section transversale quadrangulaire ayant deux faces horizontales, respectivement supérieure (11) et inférieure (12), reliées par deux faces latérales (13).

3. Tablier de pont selon la revendication 1, **caractérisé par le fait que** chaque caisson formant un élément de poutre longitudinale présente une section trapézoïdale ayant deux faces horizontales (11, 12) de largeurs différentes et deux faces latérales (13) inclinées symétriquement par rapport à un plan médian vertical du caisson.

4. Tablier de pont selon l'une des revendications 1, 2 3, **caractérisé par le fait que** les éléments de jonction transversale sont constitués d'une série de profilés (3) écartés les uns des autres et s'étendant transversalement sur une longueur au moins égale à la distance entre deux poutres (1, 1'), lesdits profilés (3) ayant chacun deux extrémités fixées respectivement sur les faces supérieures planes (11) des caissons (10) correspondants des deux poutres (1, 1').

5. Tablier de pont selon la revendication 4, **caractérisé par le fait que** les profilés de jonction (3) sont écartés d'une distance constante correspondant à la largeur d'une traverse en bois (40) placée entre deux profilés voisins (3) et reposant sur les faces supérieures planes (11) des caissons (10) correspondants des deux poutres longitudinales (1, 1'), un platelage provisoire (4) étant ainsi constitué d'une série de traverses (40) posées l'une à côté de l'autre.

6. Tablier de pont selon l'une des revendications 1 à 5, **caractérisé par le fait qu'**il comprend une série de panneaux ondulés (31) s'étendant entre deux poutres longitudinales (1, 1') et reposant sur les faces supérieures (11) des caissons (10) correspondants desdites poutres (1, 1'), lesdits panneaux (31) étant jointifs et constituant un coffrage perdu pour la coulée d'une dalle en béton (41) formant le platelage du tablier.

7. Tablier de pont selon la revendication 6, **caractérisé par le fait que** les panneaux ondulés (31) s'emboitent dans des profilés de jonction (3) fixés sur les deux poutres (1, 1') et constituant des éléments rigides de jonction transversale.

8. Tablier de pont selon la revendication 5, **caractérisé par le fait qu'**il comprend une série de panneaux ondulés (31) s'étendant entre deux poutres longitudinales (1, 1') et posés l'un à la suite de l'autre en s'emboîtant sur les profilés de jonction (3), après retrait des traverses en bois (40), lesdits panneaux ondulés constituant un coffrage perdu pour la coulée d'une dalle en béton (41) formant le platelage définitif du tablier.

9. Tablier de pont selon l'une des revendications 6 et 8, **caractérisé par le fait que** la face supérieure plane (11) de chaque caisson (10) est munie de parties en saillie vers le haut, formant connecteurs (61), destinées à être noyées dans la dalle en béton (41) coulée sur le coffrage perdu, pour la solidarisation de ladite dalle (41) avec les poutres longitudinales (1,1').

10. Tablier de pont selon l'une des revendications 1, 2, 3, **caractérisé par le fait que** les éléments de jonction transversale sont constitués d'une série d'éléments (5) de dalle en béton destinés à être posés jointivement, l'un à la suite de l'autre, sur au moins deux séries de caissons formant au moins deux poutres longitudinales (1, 1'), en recouvrant celles-ci, chaque élément de la dalle (5) étant solidarisé, après la pose avec les caissons (10) correspondants des deux poutres (1, 1'), de façon à former le platelage du tablier.

11. Tablier de pont selon la revendication 10, **caractérisé par le fait que** chaque élément de dalle (5) est muni, sur chaque partie recouvrant un caisson (10), d'au moins un évidement (63) dans lequel pénètrent, à la pose de l'élément, des parties en saillie formant connecteurs (61), fixées sur une zone correspondante de la face supérieure plane (11) du caisson (10), pour la solidarisation de l'élément de dalle (5) avec les caissons (10) qu'il recouvre, par coulée dans ledit évidement (63) d'un béton dans lequel sont noyés lesdits connecteurs (61).

12. Tablier de pont selon l'une des revendications précédentes, **caractérisé par le fait que** les éléments de poutres longitudinales (1, 1') en forme de caissons creux (10) sont solidarisés deux à deux par soudage de leurs extrémités adjacentes.

13. Tablier de pont selon l'une des revendications précédentes, **caractérisé par le fait que** les éléments de poutres longitudinales (1, 1') en forme de caissons creux (10) sont solidarisés deux à deux par boulonnage de leurs extrémités adjacentes.

14. Tablier de pont selon l'une des revendications précédentes, **caractérisé par le fait que** chaque élément de poutre en forme de caisson (10) est muni, à chacune de ses extrémités, de pièces massives (23) soudées sur le caisson (10) et percées chacune d'un alésage (24) et que, à la pose des caissons (10) bout à bout pour la constitution d'une poutre longitudinale (1), les pièces massives (23a, 23b) de deux caissons consécutifs (10a, 10b) se placent l'une à la suite de l'autre pour la mise en place d'un moyen (25) de solidarisation des caissons constitué d'une barre (25) de précontrainte passant dans les alésages (24a, 24b) alignés et mis sous tension.

15. Tablier de pont selon l'une des revendications précédentes, **caractérisé par le fait que**, à une extrémité d'une travée, les poutres principales longitudinales reposent sur un appui (7) du pont par l'intermédiaire d'une poutre transversale (8) constituée d'un caisson (80) ayant un fond (81) reposant sur l'appui (7) du pont, deux parois latérales (82) et deux parois d'extrémités (86), lesdites parois latérales (82) étant munies, au niveau de chaque poutre longitudinale (1 ), d'une échancrure (83) ayant le même profil que la poutre longitudinale (1) en section transversale, de façon à permettre l'emboîtement d'une partie extrême (10e) de chaque poutre longitudinale (1) dans une échancrure (83) correspondante du caisson transversal (80), en pénétrant partiellement dans celui-ci, ledit caisson (80) formant un coffrage perdu qui est rempli, après la pose de toutes les poutres, d'un béton de clavage (16) de façon à réaliser une poutre transversale (8) solidarisée avec les extrémités de l'ensemble des poutres longitudinales (1).

16. Tablier de pont selon la revendication 15, **caractérisé par le fait que** chaque poutre longitudinale (1) est munie, à son extrémité (10e) pénétrant dans le caisson transversal (80), de parties en saillie formant connecteurs (65), pour la solidarisation de la poutre longitudinale (1) avec la poutre transversale (8) coulée dans le caisson (80).

17. Tablier de pont selon la revendication 16, **caractérisé par le fait que** chaque appui intermédiaire (7) du pont porte un caisson transversal (80) ayant deux parois latérales (82) munies d'échancrures (83) d'emboîtement des extrémités des poutres longitudinales (1) de deux travées successives, de façon à assurer, après coulée du béton (16) dans le caisson transversal (80), la solidarisation des deux travées s'étendant de part et d'autre de la poutre transversale (8) ainsi réalisée.

18. Procédé de construction d'une travée de pont reposant sur deux appuis écartés, **caractérisé par le fait que** l'on réalise à l'avance une pluralité d'éléments de poutres longitudinales constitués chacun d'un caisson tubulaire (10) à section transversale polygonale, ayant au moins deux faces planes parallèles, respectivement une face supérieure (11) et une face inférieure (12), lesdits caissons (10) ayant un poids et une longueur (L) compatibles avec les possibilités de levage et de transport, une pluralité de traverses-entretoises (2) constituées chacune d'un tube métallique (2) ayant deux extrémités opposées, on apporte lesdits caissons (10) et entretoises (2) sur le lieu de construction, ce dernier comportant au moins deux appuis (7) réalisés à l'avance, on assemble lesdits caissons (10) bout à bout en solidarisant leurs extrémités adjacentes de façon à former au moins deux poutres longitudinales (1, 1') constituées chacune d'une série de caissons (10), on met en place les poutres longitudinales ainsi constituées, de façon à les faire reposer, par deux extrémités, sur deux appuis écartés (7, 70) du pont, lesdites poutres longitudinales (1, 1') étant solidarisées entre elles par au moins deux traverses-entretoises (2) qui sont fixées, chacune par deux extrémités opposées (21), respectivement sur deux faces latérales (13) en vis à vis de deux caissons (10, 10') placés au même niveau sur les deux poutres (1, 1') et l'on réalise un platelage (4) recouvrant lesdites poutres longitudinales dont au moins une partie est constituée d'une pluralité d'éléments rigide de jonction transversale (3, 5) répartis sur toute la longueur de la travée et s'étendant chacun au moins sur la distance séparant les deux poutres longitudinales (1, 1'), chaque élément de jonction (3, 5) étant fixé sur les faces supérieures (11) des deux poutres longitudinales (1, 1').

19. Procédé selon la revendication 18, **caractérisé par le fait que** les éléments de jonction sont des profilés métalliques (3) ayant chacun deux extrémités fixées, après la pose, sur les faces supérieures (11) des deux poutres longitudinales (1, 1'), que lesdits profilés (3) sont régulièrement écartés d'une distance sensiblement égale à la largeur d'une poutre en bois (40) du type traverse de chemin de fer et que l'on place une traverse (40) dans chaque intervalle entre deux profilés, de façon à constituer un platelage provisoire (4).

20. Procédé de construction selon la revendication 19, **caractérisé par le fait que**, pour remplacer le platelage provisoire (4) par un platelage définitif, on enlève les traverses en bois (40), on recouvre au moins l'espace entre deux poutres longitudinales de panneaux jointifs (31) munis de cannelures s'emboîtant dans les profilés de jonction (3), et l'on coule une dalle en béton (41) sur la surface constituée par les faces supérieures (11) des poutres longitudinales (1, 1'), avec lesdits panneaux (31), ces derniers constituant un coffrage perdu pour la coulée de la dalle (41).

21. Procédé de construction d'une travée de pont selon la revendication 18, **caractérisé par le fait que** l'on réalise à l'avance une pluralité d'éléments de dalle en béton (5) ayant chacun une longueur élémentaire (I), et comprenant chacun, au niveau de chaque poutre longitudinale (1, 1'), au moins un évidement (6, 63) s'étendant sur toute la hauteur de la dalle (5) de façon à s'ouvrir sur une zone (14) de la poutre (1) munie de parties en saillie formant connecteurs (61, 64, 65), et que, après la mise en place de deux poutres longitudinales (1, 1') reliées par des traverses (2), on pose sur les faces supérieures (11) des deux poutres (1, 1') une série de dalles élémentaires jointives (5) de telle sorte que les évidements (6, 63) de chaque dalle (5) recouvrent au moins une zone de jonction munie de connecteurs (61, 64, 65) de chaque poutre longitudinale (1), puis l'on coule un béton (16) dans lesdits évidements (6, 63) de façon à assurer la solidarisation de chaque élément de dalle (5) avec les deux poutres longitudinales (1, 1').

## Claims

1. A plate for a metal bridge whereby at least one span rests on two supports, the said plate comprising at least two main girders (1, 1') parallel to the longitudinal direction of the bridge and connected by a plurality of transversal spacers (2) at a distance from one another and a transversal flooring (4) resting on the said longitudinal main girders (1, 1'),
**characterised in that** each longitudinal girder (1) is built by butt-jointing of a number of prefabricated metal elements, each formed of a tubular hollow coffer (10) with polygonal transversal section with at least one plane upper face (11), whereas the said coffers (10) exhibit the same section and each extending over a length (L) compatible with the transport and lifting means, that the coffers (10, 10') of two neighbouring girders (1, 1') are connected in twos by a plurality of spacers, each composed of a metal tube (2) with two ends each fitted with fastening means (21) with one lateral face (13) of a coffer (10) and that the said girders (1, 1') are connected, at their upper part, by a plurality of rigid transversal junction elements (3) making up at least a portion of the flooring (4) and with two ends fastened respectively to the upper plane faces (11') of the coffers (10, 10') of both girders (1, 1').

2. A bridge plate according to claim 1, **characterised in that** each coffer (10) forming an element of a longitudinal girder (1) exhibits a quadrangular transversal section, with two horizontal faces, respectively upper (11) and lower (12) faces, connected by two lateral faces (13).

3. A bridge plate according to claim 1, **characterised in that** each coffer forming an element of a longitudinal girder exhibits a trapezoid section, with two horizontal faces (11, 12) of different widths and two lateral faces (13) tilted symmetrically with respect to a vertical middle plane of the coffer.

4. A bridge plate according to any of the claims 1, 2, 3, **characterised in that** the transversal junction elements are composed of a series of profiles (3) spaced apart from one another and extending transversally over a length at least equal to the distance between two girders (1, 1'), whereas the said profiles (3) have each two ends fastened respectively on the plane upper faces (11) of the corresponding coffers (10) of both girders (1, 1').

5. A bridge plate according to claim 4, **characterised in that** the junction profiles (3) are spaced apart by a constant distance corresponding to the width of a timber sleeper (40) placed between two neighbouring profiles (3) and resting on the upper plane faces (11) of the corresponding coffers (10) of both longitudinal girders (1, 1'), whereas a provisional flooring (4) is composed of a series of sleepers (40) placed beside one another.

6. A bridge plate according to any of the claims 1 to 5, **characterised in that** it comprises a series of undulated panels (31) extending between two longitudinal girders (1, 1') and resting on the upper faces (11) of the corresponding coffers (10) of the said girders (1, 1'), whereby the said panels (31) abut one another and compose a lost casing for casting a concrete slab (41) to build the flooring of the bridge plate.

7. A bridge plate according to claim 6, **characterised in that** the undulated panels (31) nest into junction profiles (3) fastened to both girders (1, 1') and constituting rigid transversal junction elements.

8. A bridge plate according to claim 5, **characterised in that** it comprises a series of undulated panels (31) extending between two longitudinal girders (1, 1') and laid after one another while nesting onto the junction profiles (3), after removing the timber sleepers (40), whereby the said undulated panels compose a lost casing for casting a concrete slab (41) to build the permanent flooring of the bridge plate.

9. A bridge plate according to any of the claims 6 and 8, **characterised in that** the upper plane face (11) of each coffer (10) is fitted with parts protruding upwards, forming connectors (61), intended to be embedded in the concrete slab (41) cast on the lost casing, for interlocking the said slab (41) with the longitudinal girders (1, 1').

10. A bridge plate according to any of the claims 1, 2, 3, **characterised in that** the transversal junction elements are composed of a series of concrete slab elements (5) intended to be butt-mounted, one after another, over at least two series of coffers forming at least two longitudinal girders (1, 1'), while covering the said girders, whereas each element of the slab (5) is interlocked, after assembly with the corresponding coffers (10) of both girders (1, 1'), in order to build the flooring of the bridge plate.

11. A bridge plate according to claim 10, **characterised in that** each slab element (5) is fitted, on each part covering a coffer (10), with at least one recess (63) into which reach, when laying the element, protruding parts constituting the connectors (61), fixed to a corresponding zone of the upper plane face (11) of the coffer (10), for interlocking the slab element (5) with the coffers (10) that it covers, by casting concrete into the said recess (63) in which the said connectors (61) are embedded.

12. A bridge plate according to any of the previous claims, **characterised in that** the elements of longitudinal girders (1, 1') in the form of hollow coffers (10) are interlocked in twos by welding their adjacent ends.

13. A bridge plate according to any of the previous claims, **characterised in that** the elements of longitudinal girders (1, 1') in the form of hollow coffers (10) are interlocked in twos by bolting their adjacent ends.

14. A bridge plate according to any of the previous claims, **characterised in that** each girder element in the form of a coffer (10) is fitted, at each of its ends, with massive parts (23) welded to the coffer (10) and each drilled with a bore (24) and **in that**, when laying the coffers (10) to abut against one another for constituting a longitudinal girder (1), the massive parts (23a, 23b) of two consecutive coffers (10a, 10b) are placed one after another in order to install a means (25) for interlocking the coffers, the means being formed by a pretensioning bar (25) going through the aligned bores (24a, 243b) and being pretensioned.

15. A bridge plate according to any of the previous claims, **characterised in that**, at one end of a span, the main longitudinal girders rest on a support (7) of the bridge via a transversal girder (8) composed of a coffer (80) with a bottom (81) resting on the support (7) of the bridge, two lateral walls (82) and two end walls (86) whereby the said lateral walls (82) are fitted, at each longitudinal girder (1), with a scalloping (83) exhibiting the same profile as the longitudinal girder (1) in transversal section, in order to enable an extreme part (10e) of each longitudinal girder (1) to nest into a corresponding scalloping (83) of the transversal coffer (80), while penetrating partially into the said coffer, whereas the said coffer (80) forms a lost casing that is filled, after laying all the girders, with keying concrete (16) in order to realise a transversal girder (8) interlocked with the ends of all the longitudinal girders (1).

16. A bridge plate according to claim 15, **characterised in that** each longitudinal girder (1) is fitted, at its end (10e) penetrating into the transversal girder (80), with protruding parts forming connectors (65), for interlocking the longitudinal girder (1) with the transversal girder (8) cast in the coffer (80).

17. A bridge plate according to claim 16, **characterised in that** each intermediate support (7) of the bridge carries a transversal coffer (80) with two lateral sides (82) fitted with scallopings (83) for nesting into the ends of the longitudinal girders (1) of two successive spans, in order to ensure, after casting the concrete (16) in the transversal coffer (80) interlocking of both spans extending on either side of the transversal girder (8) thus provided.

18. A method of building a bridge span resting on two supports spaced apart, **characterised in that** the following elements are realised in advance: a plurality of elements of longitudinal girders, each composed of a tubular coffer (10) with polygonal transversal section, with at least two parallel plane faces, respectively an upper face (11) and a lower face (12), whereas the said coffers (10) have a weight and a length (L) compatible with the lifting and transport capacities, a plurality of sleeper spacer (2) each composed of a metal tube (2) with two opposite ends; then the said coffers (10) and spacers (2) are brought to the building site, the said building site comprising at least two supports (7) realised previously, the said coffers (10) are butt-jointed by interlocking their adjacent ends in order to form at least two longitudinal girders (1, 1') each composed of a series of coffers (10), the girders thus constituted are laid in place, so that they rest, by their ends, onto supports (7, 70) spaced apart on the bridge, whereby the said longitudinal girders (1, 1') are interlocked by at least two sleeper spacers (2) that are fastened, each by two opposite ends (21), respectively on two opposite lateral faces (13) of two coffers (10, 10') located at the same level on both girders (1, 1') and a flooring (4) is made, covering the said longitudinal girders of which at least one part is composed of a plurality of rigid transversal junction elements (3, 5) distributed over the whole length of the span and extending each at least over the distance between both longitudinal girders (1, 1'), whereas each junction element (3, 5) is fastened to the upper faces (11) of both longitudinal girders (1, 1').

19. A method according to claim 18, **characterised in that** the junction elements are metal profiles (3) each with two ends fastened, after installation, to the upper faces (11) of two longitudinal girders (1, 1'), **in that** the said profiles (3) are spaced regularly by a distance substantially equal to the width of a timber girder (40) such a railway sleeper, and **in that** a sleeper (40) is laid in each gap between two profiles, in order to build a provisional flooring (4).

20. A method according to claim 19, **characterised in that**, to replace the provisional flooring (4) with a permanent flooring, the timber sleepers (40) are removed, at least the space between two longitudinal girders is covered abutment panels (31), whereas the said panels are fitted with ribs nesting into the junction profiles (3), and a concrete slab (41) is cast on the surface made by the upper faces (11) of the longitudinal girders (1, 1'), with the said panels (31), whereby the said panels form a casing for casting the slab (41).

21. A method of building a bridge plate according to claim 18, **characterised in that** a plurality of elements of concrete slab (5) are realised in advance, each with an elementary length (I) and comprising, at the position of each longitudinal girder (1, 1'), at least one recess (6, 63) extending over the whole length of the slab (5) in order to open onto a zone (14) of the girder (1) fitted with protruding parts forming connectors (61, 64, 65) and **in that**, after laying two longitudinal girders (1, 1') connected by sleepers (2), a series of elementary abutting faces (5) is placed on the upper faces (11) of both girders (1, 1') so that the recesses (6, 63) of each slab (5) cover at least one junction zone fitted with connectors (61, 64, 65) of each longitudinal girder (1), then concrete (16) is poured into the said recesses (6, 63) for interlocking each slab element (5) with both longitudinal girders (1, 1').

## Patentansprüche

1. Oberbau für eine Metallbrücke, die mindestens ein Feld hat, das auf zwei Auflagen ruht, wobei der Oberbau mindestens zwei Hauptbalken (1, 1'), die in eine Längsrichtung der Brücke parallel verlaufen und durch eine Vielzahl Querabstandshalter (2) verbunden sind, die von einander beabstandet sind, und einen Querbohlenbelag (4), der auf den Längshauptbalken (1, 1') ruht, umfasst, **dadurch gekennzeichnet, dass** jeder Längsbalken (1) aus einem Stumpfstoß einer Reihe von vorgefertigten metallischen Elementen besteht, die jeweils aus einem röhrenförmigen Kasten (10) mit Vieleckquerschnitt geformt sind, der mindestens eine obere ebene Fläche (11) hat, wobei die Kästen (10) den gleichen Querschnitt haben und sich jeder über eine Länge (L) erstreckt, die mit den Transport- und Hebemitteln kompatibel ist, dass die Kästen (10, 10') zweier nebeneinander liegender Balken (1, 1') paarweise durch eine Vielzahl Abstandshalter verbunden sind, die jeder aus einem Metallrohr (2) bestehen, das zwei Enden hat, von denen jedes mit Mitteln (21) zum Befestigen mit einer Seitenwand (13) eines Kastens (10) versehen ist, und dass die Balken (1, 1') an ihrem oberen Teil durch eine Vielzahl starrer Querverbindungselemente (3) verbunden sind, die mindestens einen Teil des Bodenbelags (4) bilden und zwei Enden haben, die jeweils auf den oberen ebenen Flächen (11) der Kästen (10, 10') der zwei Balken (1, 1') befestigt sind.

2. Brückenoberbau nach Anspruch 1, **dadurch gekennzeichnet, dass** jeder Kasten (10), der ein Längsbalkenelement (1) bildet, einen viereckigen Querschnitt aufweist, der zwei horizontale Flächen hat, jeweils eine obere (11) und untere (12), die durch zwei Seitenflächen (13) verbunden sind.

3. Brückenoberbau nach Anspruch 1, **dadurch gekennzeichnet, dass** jeder Kasten, der ein Längsbalkenelement bildet, einen trapezförmigen Querschnitt aufweist, der zwei horizontale Flächen (11, 12) mit verschiedenen Breiten und zwei Seitenflächen (13) hat, die symmetrisch zu einer senkrechten Mittenebene des Kastens geneigt sind.

4. Brückenoberbau nach einem der Ansprüche 1, 2, 3, **dadurch gekennzeichnet, dass** die Querverbindungselemente aus einer Reihe von Profilen (3) bestehen, die von einander beabstandet sind und sich quer über eine Länge erstrecken, die mindestens gleich der Entfernung zwischen zwei Balken (1, 1') ist, wobei jedes der Profile (3) zwei Enden hat, die jeweils auf den oberen ebenen Flächen (11) der Kästen (10) den zwei Balken (1, 1') entsprechend befestigt sind.

5. Brückenoberbau nach Anspruch 4, **dadurch gekennzeichnet, dass** die Verbindungsprofile (3) um eine konstante Entfernung beabstandet sind, die der Breite eines Holzquerbalkens (40) entspricht, der zwischen zwei benachbarte Profile (3) platziert ist und auf den oberen ebenen Flächen (11) der Kästen (10) den beiden Längsbalken (1, 1') entsprechend ruht, wobei so ein vorläufiger Bohlenbelag (4) aus einer Reihe von Querbalken (40), die Seite an Seite angeordnet sind, gebildet ist.

6. Brückenoberbau nach einem der Ansprüche 1 bis 5, **dadurch gekennzeichnet, dass** sie eine Reihe von Welltafeln (31) umfasst, die sich zwischen zwei Längsbalken (1, 1') erstrecken und auf den oberen Flächen (11) der entsprechenden Kästen (10) der Balken (1, 1') ruhen, wobei die Tafeln (31) aneinander stoßen und eine verlorene Schalung zum Gießen einer Betonplatte (41) bilden, die den Belag des Oberbaus bildet.

7. Brückenoberbau nach Anspruch 6, **dadurch gekennzeichnet, dass** die Welltafeln (31) sich in Verbindungsprofile (3) einfügen, die auf den zwei Balken (1, 1') befestigt sind und starre Querverbindungselemente bilden.

8. Brückenoberbau nach Anspruch 5, **dadurch gekennzeichnet, dass** sie eine Reihe Welltafeln (31) umfasst, die sich zwischen zwei Längsbalken (1, 1') erstrecken und nacheinander unter Einfügen auf den Verbindungsprofilen (3) nach dem Entfernen der Holzquerbalken (40) verlegt sind, wobei die Welltafeln eine verlorene Schalung für das Gießen einer Betonplatte (41) bilden, die den endgültigen Belag des Oberbaus bildet.

9. Brückenoberbau nach einem der Ansprüche 6 und 8, **dadurch gekennzeichnet, dass** die obere ebene Fläche (11) jedes Kastens (10) mit nach oben vorstehenden Teilen versehen ist, die Anschlüsse (61) bilden, die dazu bestimmt sind, für die feste Verbindung der Platte (41) mit den Längsbalken (1, 1') in die Betonplatte (41) eingelassen zu werden, die auf die verlorene Schalung gegossen ist.

10. Brückenoberbau nach einem der Ansprüche 1, 2, 3, **dadurch gekennzeichnet, dass** die Querverbindungselemente aus einer Reihe von Betonplattenelementen (5) bestehen, die dazu bestimmt sind, aneinander liegend neben einander auf mindestens zwei Reihen von Kästen verlegt zu werden, die mindestens zwei Längsbalken (1, 1') bilden, wobei diese bedeckt werden, und dass jedes Plattenelement (5) nach dem Verlegen den zwei Balken (1, 1') entsprechend mit den entsprechenden Kästen (10) fest verbunden ist, um den Belag des Oberbaus zu bilden.

11. Brückenoberbau nach Anspruch 10, **dadurch gekennzeichnet, dass** jedes Plattenelement (5) an jedem einen Kasten (10) bedeckenden Teil mit mindestens einer Aussparung (63) versehen ist, in die beim Verlegen des Elements hervorstehende Teile eindringen, die Anschlüsse (61) bilden, die auf einer entsprechenden Zone der oberen ebenen Fläche (11) des Kastens (10) zum festen Verbinden des Plattenelements (5) mit den Kästen (10), die es bedeckt, befestigt sind, indem in die Aussparung (63) ein Beton gegossen wird, in dem die Anschlüsse (61) eingelassen sind.

12. Brückenoberbau nach einem der vorhergehenden Ansprüche, **dadurch gekennzeichnet, dass** die Längsbalkenelemente (1, 1') in Form von hohlen Kästen (10) paarweise durch Verschweißen ihrer aneinander liegenden Enden fest verbunden sind.

13. Brückenoberbau nach einem der vorhergehenden Ansprüche, **dadurch gekennzeichnet, dass** die Längsbalkenelemente (1, 1') in Form von hohlen Kästen (10) paarweise durch Verbolzen ihrer aneinander liegenden Enden fest verbunden sind.

14. Brückenoberbau nach einem der vorhergehenden Ansprüche, **dadurch gekennzeichnet, dass** jedes Balkenelement in Form eines Kastens (10) an jedem seiner Enden mit massiven Teilen (23) versehen ist, die auf den Kasten (10) geschweißt und jeweils von einer Bohrung (24) durchdrungen sind, und dass beim Verlegen der Kästen (10) mit Stumpfstoß für das Bilden eines Längsbalkens (1) die massiven Teile (23a, 23b) zweier aufeinander folgender Kästen (10a, 10b) nacheinander platziert werden, um ein Mittel (25) zum festen Verbinden der Kästen anzubringen, das aus einer Vorspannstange (25) besteht, die durch die fluchtenden und verspannten Bohrungen (24a, 24b) führt.

15. Brückenoberbau nach einem der vorhergehenden Ansprüche, **dadurch gekennzeichnet, dass** die Hauptlängsbalken an einem Ende eines Felds auf einer Auflage (7) der Brücke über einen Querbalken (8) ruhen, der aus einem Kasten (80) mit einem Boden (81), der auf der Auflage (7) der Brücke ruht, zwei Seitenwänden (82) und zwei Endwänden (86) besteht, wobei die Seitenwände (82) auf dem Niveau jedes Längsbalkens (1) mit einem Ausschnitt (83) versehen sind, der das gleiche Profil wie der Längsbalken (1) im Querschnitt hat, derart, dass das Einfügen eines Endteils (10e) jedes Längsbalkens (1) in einen entsprechenden Ausschnitt (83) des Querkastens (80) durch teilweises Eindringen in diesen möglich wird, wobei der Kasten (80) eine verlorene Schalung bildet, die nach dem Verlegen aller Balken mit einem Verkeilbeton (16) gefüllt wird, sodass ein Querbalken (8) hergestellt wird, der fest mit den Enden der Einheit der Längsbalken (1) verbunden ist.

16. Brückenoberbau nach Anspruch 15, **dadurch gekennzeichnet, dass** jeder Längsbalken (1) an seinem Ende (10e), das in den Querkasten (80) eindringt, mit vorstehenden Teilen versehen ist, die Anschlüsse (65) zum festen Verbinden des Längsbalkens (1) mit dem Querbalken (8), der in den Kasten (80) gegossen wird, bilden.

17. Brückenoberbau nach Anspruch 16, **dadurch gekennzeichnet, dass** jede Zwischenauflage (7) der Brücke einen Querkasten (80) trägt, der zwei Seitenwände (82) hat, die mit Ausschnitten (83) zum Einfügen der Enden der Längsbalken (1) zweier auf einander folgender Felder versehen sind, sodass nach dem Vergießen des Betons (16) in den Querkasten (80) die feste Verbindung der zwei Felder gewährleistet ist, die sich zu beiden Seiten des so hergestellten Querbalkens (8) erstrecken.

18. Verfahren zum Bauen eines Brückenfelds; das auf zwei beabstandeten Auflagen ruht, **dadurch gekennzeichnet, dass** man im Voraus eine Vielzahl Längsbalkenelemente herstellt, die jeweils aus einem röhrenförmigen Kasten (10) mit Vieleckquerschnitt bestehen, der mindestens zwei ebene parallele Flächen hat, jeweils eine obere (11) und eine untere (12) Fläche, wobei die Kästen (10) ein Gewicht und eine Länge (L) haben, die mit den Hub- und Transportmöglichkeiten kompatibel sind, dass eine Vielzahl von Querbalken-Abstandshaltern (2), vorgefertigt werden, die jeweils aus einem Metallrohr (2) bestehen, das zwei einander gegenüber liegende Enden hat, dass man die Kästen (10) und Abstandshalter (2) auf die Baustelle bringt, wobei letztere mindestens zwei Auflagen (7) umfasst, die im Voraus hergestellt wurden, dass man die Kästen (10) Stoß an Stoß zusammenfügt, indem man ihre aneinander liegenden Enden fest verbindet, sodass man mindestens zwei Längsbalken (1, 1') bildet, die jeweils aus einer Reihe von Kästen (10) bestehen, dass man die so gebildeten Längsbalken so anbringt, dass sie über zwei Enden auf zwei beabstandeten Auflagen (7, 70) der Brücke ruhen, wobei die Längsbalken (1, 1') miteinander durch mindestens zwei Querbalken-Abstandshalter (2) fest verbunden werden, die jeweils durch zwei gegenüberliegende Enden (21) auf zwei Seitenflächen (13) gegenüber von zwei Kästen (10, 10') befestigt werden, die auf der gleichen Ebene auf den zwei Balken (1, 1') angeordnet sind, und dass man einen Belag (4) herstellt, der die Längsbalken bedeckt, von welchen mindestens ein Teil aus einer Vielzahl starrer Querverbindungselemente (3, 5) besteht, die auf die gesamte Länge des Felds verteilt sind und sich jedes mindestens über die Entfernung erstrecken, die die zwei Längsbalken (1, 1') trennt, wobei jedes Verbindungselement (3, 5) auf den oberen Flächen (11) der Längsbalken (1, 1') befestigt wird.

19. Verfahren nach Anspruch 18, **dadurch gekennzeichnet, dass** die Verbindungselemente Metallprofile (3) sind, die jedes zwei Enden haben, die nach dem Verlegen auf den oberen Flächen (11) der zwei Längsbalken (1, 1') befestigt werden, wobei die Profile (3) regelmäßig über eine Entfernung beabstandet sind, die in etwa gleich der Breite eines Holzquerbalkens (40) des Typs Eisenbahnschwellen sind, und dass man einen Querbalken (40) in jeden Raum zwischen zwei Profile platziert, um einen vorläufigen Belag (4) zu bilden.

20. Verfahren nach Anspruch 19, **dadurch gekennzeichnet, dass** man zum Ersetzen des vorläufigen Belags (4) durch einen endgültigen Belag die Querbalken (40) entfernt, dass man mindestens den Raum zwischen zwei Längsbalken mit an einander stoßenden Tafeln (31) bedeckt, die mit Verzahnungen versehen sind, die in die Verbindungsprofile (3) einklinken, und dass man eine Betonplatte (41) auf die aus den oberen Flächen (11) der Längsbalken (1, 1') mit den Tafeln (31) gebildete Fläche gießt, wobei letztere eine verlorene Schalung für das Gießen der Platte (41) bilden.

21. Verfahren zur Herstellung eines Brückenfeldes nach Anspruch 18, **dadurch gekennzeichnet, dass** man im Voraus eine Vielzahl von Betonplattenelementen (5) herstellt, die jedes eine elementare Länge (I) haben und auf der Ebene jedes Längsbalkens (1, 1') mindestens eine Aussparung (6, 63) umfassen, die sich über die gesamte Höhe der Platte (5) so erstreckt, dass sie sich auf eine Zone (14) des Balkens (1) öffnet, die mit hervorstehenden Teilen, die Anschlüsse (61, 64, 65) bilden, versehen ist, und dass man nach dem Anbringen zweier Längsbalken (1, 1'), die mit Querbalken (2) verbunden sind, auf den oberen Flächen (11) der zwei Balken (1, 1') eine Reihe aneinander liegender Elementarplatten (5) so verlegt, dass die Aussparungen (6, 63) jeder Platte (5) mindestens eine Verbindungszone überdecken, die mit Anschlüssen (61, 64, 65) jedes Längsbalkens (1) versehen ist, und dass man anschließend einen Beton (16) in die Aussparungen (6, 63) so gießt, dass die feste Verbindung jedes Plattenelements (5) mit den zwei Längsbalken (1, 1') gewährleistet ist.
